# EUROPÄISCHE PATENTSCHRIFT

(11) **EP 0 381 089 B1**
(45) Veröffentlichungstag und Bekanntmachung des Hinweises auf die Patenterteilung: **30.03.1994**
(21) Anmeldenummer: 90101652.7
(22) Anmeldetag: 27.01.1990
(51) Int. Cl.: B30B 11/02

(54) **Hydraulische Presse**
Hydraulic press
Presse hydraulique

(30) Priorität: 02.02.1989 DE 3903052; 05.12.1989 DE 3940192
(43) Veröffentlichungstag der Anmeldung: 08.08.1990
(73) Patentinhaber: Maschinenfabrik Lauffer GmbH & Co. KG, D-72152 Horb (DE)
(72) Erfinder: Weber, Gottfried, D-5000 Köln 1 (DE)
(74) Vertreter: Ott, Elmar, Dipl.-Ing.

(56) Entgegenhaltungen:
- EP-A- 0 289 638
- DE-A- 2 041 923
- DE-A- 3 142 126
- FR-A- 2 074 867
- GB-A- 2 025 834
- US-A- 2 509 783
- US-A- 2 562 876
- US-A- 3 868 201

## Beschreibung

Die Erfindung betrifft eine hydraulische Presse gemäß dem Oberbegriff des Hauptanspruchs sowie ein Verfahren zur Verpressung und Verdichtung von Preßteilen aus feinkörnigen Stoffen.

Es sind hydraulische Pressen bekannt, bei denen zwischen einem oberen und einem unteren Druckstück aus feinkörnigen Stoffen bestehende Preßteile verpreßt werden. Die aufgrund der dadurch bewirkten Formgebung entstehenden Werkstücke werden in einem daran anschließenden Verfahren gesintert, wobei es durch oberflächiges Aufschmelzen und Zusammenbacken bzw. durch die Fusionsvorgänge zur Bildung von Agglomeraten kommt. Die herkömmlichen Fertigungsmethoden der Formgebung bei der Pulververdichtung sind dabei das "Ausstoßen", das "Abziehen" sowie das "Gegenpressen".

Aus der DE-OS 31 42 126 ist eine Presse zur Herstellung von Pulver-Preßlingen bekannt. Diese beinhaltet ein Adaptersystem, das eine festgelegte Basisposition zu einem Grundpressenfesttisch hat. Ein Preßwerkezug mit Festbezug läßt allerdings nur eine der benannten pulverpreßtechnischen Verfahrensmethoden zu, wobei es sich bei der angeführten Presse um die Verfahrensmethode des Abziehens handelt.

Aus der GB-A-2 025 834 ist eine hydraulische Presse entsprechend dem Oberbegriff des vorliegenden Anspruchs bekannt. Bei dieser bekannten hydraulischen Presse bedarf es eines umfangreichen, großbauenden Mehrplattenadapters, der nur nach einer festgelegten Verfahrensmethode arbeiten kann, um ein Pulverpreßteil zu fertigen. Der Fertigungsablauf erfolgt dabei druckgeregelt auf Adapterfestanschläge. Die Presse verfügt über zwei druckgeregelte Preßachsen. Es existiert jeweils nur ein oberer und ein unterer Preßkolben, und die Stempel innerhalb des Adapters werden mittels Adapterkolben betätigt. Somit ist die Presse mit Mehrplattenadapter nur für das "Abziehverfahren" ausgelegt. "Verbundpressen" ist mit dieser Presse nicht möglich.

Beim "Ausstoßen" als der ältesten Preßmethode wird der von oben auf das Preßteil wirkende Oberstempel nach unten bewegt, während die das Preßteil umfassende Matrize sowie der Unterstempel, auf dem das Preßteil aufliegt, sich in einer ruhenden Position befinden. Bei der Freilegung des Preßstücks wird dann der Oberstempel sowie der Unterstempel nach oben bewegt, während die Matrize sich weiterhin in einer ruhenden Position befindet. Das pulververdichtete Preßteil wird dadurch freigelegt.

Beim "Abziehen" als der zumeist angewandten Preßmethode, wird beim Verdichtungsvorgang sowohl der Oberstempel, wie auch die das Preßteil umfassende Matrize abwärts bewegt. Der Unterstempel verharrt dabei in einer ruhenden Position. Bei der Freilegung des Preßteils bewegt sich der Oberstempel nach oben, während der Unterstempel weiterhin in einer festen Position verharrt. Durch eine weitere Abwärtsbewegung der Matrize wird sodann das verdichtete Preßteil freigelegt.

Bei der Preßmethode des "Gegenpressens" bewegt sich während des Verdichtungsvorganges der Oberstempel nach unten, während der Unterstempel nach oben bewegt wird. Die das zu verdichtende Pulvermaterial umschließende Matrize bleibt dabei in einer ruhenden Position. Diese ruhende Position behält die Matrize auch während des Vorgangs des Freilegens des Preßstückes bei, während der Oberstempel sowie der Unterstempel sich nach oben bewegen und somit das Preßstück aus der Matrize durch den Unterstempel herausgeführt wird.

Die an erster Stelle beschriebene Preßmethode erweist sich dabei als unflexibel, da sich diese lediglich für Verpressung von Einstufenteilen eignet. Auch führt der bei dieser auftretende ungünstige Dichteverlauf zur verstärkten Rißbildung, die in Form von Schieferungsrissen oder Freilegungsrissen auftreten kann.

Die an zweiter Stelle beschriebene Preßmethode ist durch hohe Instandhaltungskosten und hohe Anforderungen an die Bedienung gekennzeichnet. Das Preßsystem ist dabei oftmals unstabil, wodurch die Gefahr der Schieferung bedingt ist.

Bei der Preßmethode des Gegenpressens sind bei der Freilegung der Preßteile aufgrund der dabei auftretenden Bewegungsabläufe Rißbildungen möglich.

Die bisher angewendeten Pulverpreßmethoden sind streng verfahrensbezogen und stehen in direkter Abhängigkeit zur Presse und den in dieser verwendeten Werkzeugen, wobei ebenfalls ein Adapter benötigt wird. Die Möglichkeit der Kombination der drei Preßmethoden war bislang nicht zu realisieren, da jede der drei aufgeführten Preßmethoden ihren speziellen Werkzeug- und Apparateaufbau sowie darüber hinaus eine methodenbezogene Pressenauslegung erforderte.

Der Erfindung liegt daher die Aufgabe zugrunde, eine hydraulische Presse zur Verdichtung feinkörniger Stoffe zu schaffen, die die Kombination der Bewegungsabläufe der drei unterschiedlichen Preßmethoden sowohl als Einzelschritt, wie auch als übergreifenden Fertigungsablauf ermöglicht.

Die Lösung dieser Aufgabe wird durch die im Hauptanspruch angegebenen Merkmale sowie durch das in Anspruch 6 gekennzeichnete Verfahren erreicht.

Durch die Ausstattung der hydraulischen Presse mit mehreren Preßkolben, die unabhängig voneinander und relativ zueinander mit unterschiedlicher Geschwindigkeit beweglich sind, wird eine Kombination der Bewegungsabläufe der drei unterschiedlichen Preßmethoden sowohl als Einzelschritt, wie auch als übergreifender Fertigungsablauf ermöglicht. Die über eine computergestützte numerische Bahnsteuerung geregelten und drucküberwachten Preßkolben verfügen über eine sehr günstige Werkzeugauslegung. So können insbesondere die Formgebungen der zu verpressenden Preßteile beliebig variiert werden, ohne daß mehrere Preßvorgänge erforderlich wären oder die verwendeten Werkzeuge ausgetauscht werden müßten. Da die Preßstempel durch einen kurzen Werkzeugaufbau gekennzeichnet sind, verfügen sie über eine hohe Werkzeugstabilität, wodurch auch die Stabilität des Gesamtsystems erhöht wird.

Bei der erfindungsgemäßen mehrachsigen, hydraulischen Presse mit Bahnsteuerung erübrigt sich weiterhin das Erfordernis eines Adapters mit erweiterten Preßfunktionen oder einer durch einen festen Basistisch festgelegten, mechanischen Bezugsbasis. Durch den Wegfall des Erfordernisses eines speziell auf die bisher bekannten Preßmethoden abgestimmten Werkzeug- und Adapteraufbaus können die Vorteile der jeweiligen Preßmethoden mit in das neue Preßverfahren des "Verbundpressens" einbezogen werden. Durch dieses neue Preßverfahren können insbesondere am Preßteil auftretende Schieferungen oder Rißbildungen ausgeschlossen werden.

Die Erfindung wird nachfolgend anhand der Zeichnung näher erläutert. Es zeigen:
Figur 1 den Aufbau einer erfindungsgemäßen Presse mit einer Teilansicht des Gehäuses,
Figur 2 den inneren Aufbau der durch Figur 1 dargestellten Presse in einer Gesamtansicht,
Figur 3 einen vergrößerten Ausschnitt aus der durch Figur 2 dargestellten Presse,
Figur 4 eine schematische Darstellung des Verfahrensablaufs beim "Verbundpressen",
Figur 5 den Ausschnitt eines durch die Verpressung verdichteten Preßteils in räumlicher Darstellung,
Figur 6 eine Pressenansicht ohne Werkzeuge und
Figur 7 eine erfindungsgemäße Presse im Querschnitt entlang der aus Figur 6 ersichtlichen Schnittlinie A-B.

Aus Figur 1 sind die Preßkolben 1 bis 5 ersichtlich, zwischen denen ein aus feinkörnigen Stoffen bestehendes Preßteil 6 verpreßt und verdichtet wird. Während des Preßvorganges wirken die Preßkolben 1 und 2 als zusammenwirkende Verbundpreßkolben von oben sowie die Preßkolben 3 und 4 als Verbundpreßkolben von unten auf das Preßteil 6. Die Preßkolben 5 wirken als Gleichlaufplunger auf den aus Figur 2 ersichtlichen Matritzentisch 8. Ein Adapter 7, zwecks Werkzeugverbund mit Koppel- und Handlingsfunktion, sowie die Werkzeuge der Preßkolben 1 bis 5 sind als Komplettpaket in die Presse einschiebbar. Im Hinblick auf die weiteren Verpressungsbewegungen sind weitere Preßfunktionen aus dem Adapter dagegen nicht erforderlich.

Aus Figur 2 ist der Matrizentisch 8 sowie der Matrizenhalter 9 mit daran befindlicher Matrize 10 ersichtlich. Der Matrizenhalter 9 ist mit der kompletten Werkzeugbestückung in die Presse einschiebbar. Die Koppelverbindung zwischen den Preßkolben 1 bis 5 kann als gerade Kopplung bzw. über ein Bajonettsystem mittels einer 90°-Drehung erfolgen. Die Lagezuordnung und Transportsicherung erfolgt über eine Hilfshalterung, die nach der Koppelung entfernt wird. Die durch die Preßkolben 3 und 4 geführten Unterstempel 11 bis 13 sind ungeklemmt und werden über die Matrize 10 positioniert bzw. geführt. Die Oberstempel 14 und 15 sind geklemmt oder über eine Spezialführung lageorientiert. Ein durch eine Reibsicherung gehaltener Kernstempel 16 wird nach der Koppelung von unten über eine Hilfsachse 17 in Position gebracht oder über Schraubverbindung nachträglich plaziert und befestigt. Die Preßkolben 1 bis 5 arbeiten innerhalb der Presse als ein freischwebendes Werkzeugsystem, das durch die Ölsäulen der fünf Preßkolben 1 bis 5 eingespannt und bewegt wird.

Durch Mittenteilung des Matrizentisches 8 in eine Ober-und Unterhälfte, mit Anschluß an je 2 Plungerkolgen für eine Tischhälfte, kann eine geteilte Matrize eingesetzt werden. Durch Einsetzen einer geteilten Matrize können Hinterschneidungen am Preßteil hergestellt werden.

Der vergrößerte Ausschnitt der Figur 3 zeigt die Preßwerkzeuge 11 bis 15 sowie das zwischen ihnen verpreßte Preßteil 6.

Der in Figur 4 dargestellte Bewegungsablauf der Preßstempel während des Verbundpressens zeigt unter Position I das Stadium des Einfüllens des Metallpulvers, unter Position II den Preßvorgang selbst und unter der Position III die Freilegung des Preßteils. Während des Preßvorganges, bei dem das eingefüllte Metallpulver verdichtet wird, bewegt sich der Oberstempel 1a in Pfeilrichtung nach unten während die Matrize 2a in ruhendem Zustand verharrt. Der Unterstempel 3a bewegt sich aus der während des Einfüllvorganges gegebenen Position I nach oben, wie in Position II ersichtlich. Nach erfolgter Verpressung verharren sowohl Oberstempel 1a sowie Unterstempel 3a in einer ruhenden Position während die Matrize 2a, wie aus Position III ersichtlich, in Pfeilrichtung nach unten bewegt wird. Das Preßteil 6 wird während dieses Vorganges freigelegt.

Für einen entsprechenden Bedarfsfall kann die Matrize 2a auch während des Gegenpressens nach beiden Richtungen bewegt werden. Durch diesen Umstand kann gezielt eine Unter- bzw. Oberpressung erreicht werden.

In Figur 5 ist eine mögliche Form eines verdichteten Preßteils dargestellt. Derart ausgeformte Preßteile können durch einen Preßvorgang verdichtet werden, ohne daß der Einsatz eines Adapters oder mehrere Preßvorgänge erforderlich wären. Die unterschiedlichen Formen der Preßteile werden dabei durch die unterschiedlich positionierten und mit unterschiedlichen Geschwindigkeiten gegeneinander beweglichen Preßstempel ermöglicht, wobei die einzelnen Preßstempel über eine computergestützte numerische Bahnsteuerung weggeregelt und zusätzlich drucküberwacht werden.

Aus Figur 6 sind Weggeber 61 bis 65 ersichtlich, die als Wegmeßsysteme arbeiten. Die Wegregelung erfolgt dabei über eine computergestützte numerische Bahnsteuerung für Werkzeugmaschinen. Weggeber 61 mißt dabei die relative Bewegung von Preßkolben 1 zum Pressenständer (Pressengehäuse) P, während Weggeber 62 die relative Bewegung von Preßkolben 1 zu Preßkolben 2 mißt. Weggeber 63 mißt im unteren Bereich der erfindungsgemäßen Presse die relative Bewegung von Preßkolben 3 zum Pressenständer P, während Weggeber 64 die relative Bewegung zwischen den Preßkolben 3 und 4 mißt. Weggeber 65 nimmt die relative Bewegung zwischen Pressenständer P und dem Matritzentisch 8 ab.

In der Draufsicht der Figur 7 sind die Preßkolben 5 dargestellt, die auf den Matritzentisch 8 wirken. Da auch diese Pressenansicht ohne Werkzeuge dargestellt ist, sind aus der Zeichnung desweiteren die Preßkolben 3 und 4 in einer Draufsicht ersichtlich.

## Patentansprüche

1. Hydraulische Presse mit einem Pressengehäuse und darin von oben und von unten gegeneinander beweglichen Preßkolben (1-5), und mit einer im mittigen Bereich der Presse angeordneten, am Preßling abziehbaren Matrize (10), zur Verpressung und Formgebung von Preßteilen aus feinkörnigen Stoffen, insbesondere aus Metallpulver, **dadurch gekennzeichnet,** daß die Presse mehrere obere und mehrere untere Preßkolben (1-5) hat, daß ein Mitteltischkolbensystem bildender Preßkolben (5) aus mehreren Gleichlaufplungern besteht, die von oben und von unten auf einem Matrizentisch (8) mit daran angeordneter Matrize (10) wirken, daß die Preßkolben über eine computergestützte numerische Bahnsteuerung für Werkzeugmaschinen weggeregelt und drucküberwacht sind, und daß von oben und unten in einem Verbund zusammenwirkende Preßkolben (1-4) miteinander oder unabhängig voneinander beweglich sind und auf mehrere als Preßwerkzeuge dienende Ober- und Unterstempel (11-15) wirken, die sich unabhängig voneinander und relativ zueinander und zur Matrize mit unterschiedlicher Geschwindigkeit bewegen lassen.

2. Hydraulische Presse nach Anspruch 1, **dadurch gekennzeichnet,** daß die Preßstempel (11 bis 15) einen kurzen Werkzeugaufbau aufweisen und versetzt in ihrer Werkzeugaufnahme gelagert sind.

3. Hydraulische Presse nach Anspruch 1 oder 2, **dadurch gekennzeichnet,** daß die Presse mit bis zu fünf Preßkolben (1 bis 5) ausgestattet ist, wobei vier Preßkolben (1 bis 4) auf die Preßstempel (11 bis 15) wirken und ein Preßkolben (5), bestehend aus vier bzw. zwei Gleichlaufplungern, auf die bewegliche Matrize (10) wirkt.

4. Hydraulische Pressen nach einem der vorhergehenden Ansprüche, **dadurch gekennzeichnet,** daß sie über Wegmeßsysteme ohne eine festgelegte mechanische Bezugsbasis arbeitet.

5. Hydraulische Presse nach einem der vorhergehenden Ansprüche, **dadurch gekennzeichnet**, daß die Preßstempel (11 bis 15) über ein Matrizenzwischenteil (9) und mit der Matrize (10), die von der Form der Preßteile (6) abhängig ist, in die Presse eingegeben sind.

6. Verfahren zur Verdichtung von Preßteilen aus feinkörnigen Stoffen mittels einer hydraulischen Presse, **dadurch gekennzeichnet**, daß das Preßteil (6) durch Verbundpressen verdichtet wird, bei dem ein Ober- und Unterpreßstempel im Verbund gegeneinander bewegt sind und während des Preßvorganges eine Matrize das Preßteil (6) umschließt und dieses nach Abschluß des Preßvorganges freigelegt wird, indem die Matrize bei feststehenden Ober- und Unterstempeln nach unten geführt wird.

## Claims

1. Hydraulic press having a press housing and pressing pistons (1-5) which are movable therein towards each other from the top and from the bottom, and having, arranged in the central region of the press, a mould (10) which can be withdrawn from the compact, for compressing and shaping pressed parts consisting of finely particulate materials, especially metal powders, characterised in that the press has a plurality of upper and a plurality of lower pressing pistons (1-5), one pressing piston (5) forming a central table piston system consists of a plurality of synchronized plungers which act from above and from below on a mould table (8) having a mould (10) arranged thereon, the pressing pistons are path-controlled and pressure-monitored by means of a computer-aided numerical continuous-path control system for machine tools, and pressing pistons (1-4) cooperating from above and below in a combination are movable with one another or independently of one another and act on a plurality of upper and lower rams (11-15) that serve as pressing tools and that can be moved independently of one another and relative to one another and to the mould at different speeds.

2. Hydraulic press according to claim 1, characterised in that the pressing rams (11 to 15) have a short tool construction and are mounted offset in their tool holder.

3. Hydraulic press according to claim 1 or 2, characterised in that the press is equipped with up to five pressing pistons (1 to 5), wherein four pressing pistons (1 to 4) act on the pressing rams (11 to 15) and one pressing piston (5), consisting of four or two synchronized plungers, acts on the movable mould (10).

4. Hydraulic press according to any one of the preceding claims, chracterised in that it operates by means of path-measuring sensors without a fixed mechanical reference base.

5. Hydraulic press according to any one of the preceding claims, characterised in that the pressing rams (11 to 15) are inserted into the press by means of an intermediate mould part (9) and together with the mould (10) which is dependent upon the shape of the pressed parts (6).

6. Process for the compaction of pressed parts consisting of finely particulate materials by means of a hydraulic press, characterised in that the pressed part (6) is compacted by combination pressing, in which an upper and a lower pressing ram are moved towards each other in combination and, during the pressing operation, a mould surrounds the pressed part (6) and the pressed part (6) is exposed after completion of the pressing operation by guiding the mould downward while the upper and lower rams remain stationary.

## Revendications

1. Presse hydraulique comprenant un carter des pistons de compression (1-5) mobiles les uns vers les autres dans ledit carter, de haut en bas et de bas en haut, et une matrice (10) située dans la région centrale de la presse et pouvant être descendue sur la pièce pressée, en vue de la compression et de la mise en forme de pièces pressées en des substances à grains fins, notamment en une poudre métallique, caractérisée par le fait que la presse présente plusieurs pistons de compression supérieurs et plusieurs pistons de compression inférieurs (1-5) ; par le fait qu'un piston de compression (5), formant un système à plateau central et à piston, se compose de plusieurs plongeurs synchrones agissant, de haut en bas et de bas en haut, sur un plateau de matriçage (8) sur lequel une matrice (10) est placée ; par le fait qu'une commande numérique de positionnement pour machines-outils, assistée par ordinateur, régule la course et surveille la pression des pistons de compression ; et par le fait que des pistons de compression (1-4), coopérant par action combinée de haut en bas et de bas en haut, sont mobiles conjointement ou indépendamment les uns des autres et agissent sur plusieurs blocs presseurs supérieurs et inférieurs (11-15), qui servent d'outils de compression et peuvent être mis en mouvement indépendamment les uns des autres, à des vitesses différentes, les uns par rapport aux autres et par rapport à la matrice.

2. Presse hydraulique selon la revendication 1, caractérisée par le fait que les blocs presseurs (11 à 15) présentent une structure d'outillage courte, et sont logés avec décalage dans leur logement d'outillage.

3. Presse hydraulique selon la revendication 1 ou 2, caractérisée par le fait que la presse est équipée de pistons de compression (1 à 5) dont le nombre peut aller jusqu'à cinq, quatre pistons de compression (1 à 4) agissant sur les blocs presseurs (11 à 15) et un piston de compression (5), comprenant respectivement quatre ou deux plongeurs synchrones, agissant sur la matrice mobile (10).

4. Presse hydraulique selon l'une des revendications précédentes, caractérisée par le fait qu'elle fonctionne par l'intermédiaire de systèmes mesureurs de courses, sans aucune base de référence mécanique fermement établie.

5. Presse hydraulique selon l'une des revendications précédentes, caractérisée par le fait que les blocs presseurs (11 à 15) sont intégrés dans la presse par l'intermédiaire d'une pièce intercalaire de matriçage (9), et avec la matrice (10) qui est dépendante de la forme des pièces pressées (6).

6. Procédé de compactage de pièces pressées en des substances à grains fins, au moyen d'une presse hydraulique, caractérisé par le fait que la pièce pressée (6) est compactée par un pressage combiné lors duquel des blocs presseurs supérieur et inférieur sont animés d'un mouvement combiné l'un en direction de l'autre ; au cours du processus de compression, une matrice ceinture la pièce pressée (6) ; et, à l'issue du processus de compression, ladite pièce est libérée par guidage de la matrice vers le bas alors que les blocs presseurs supérieur et inférieur demeurent fixes.
